# EUROPÄISCHE PATENTSCHRIFT

(11) **EP 1 045 961 B1**
(45) Veröffentlichungstag und Bekanntmachung des Hinweises auf die Patenterteilung: **03.07.2002**
(21) Anmeldenummer: 99920692.3
(22) Anmeldetag: 16.04.1999
(51) Int. Cl.: F01N 3/28, B01J 35/04

(54) **KONISCHER WABENKÖRPER UND VERFAHREN ZU SEINER HERSTELLUNG**
CONICAL HONEYCOMB BODY AND METHOD FOR PRODUCING SAME
CORPS ALVEOLE CONIQUE ET SON PROCEDE DE FABRICATION

(30) Priorität: 29.04.1998 DE 19819202
(43) Veröffentlichungstag der Anmeldung: 25.10.2000
(73) Patentinhaber: Emitec Gesellschaft für Emissionstechnologie mbH, 53797 Lohmar (DE)
(72) Erfinder: PETERS, Jürgen, D-53757 St. Augustin (DE); MAUS, Wolfgang, D-51429 Bergisch Gladbach (DE); WIERES, Ludwig, D-51491 Overath (DE); VOIT, Michael, D-51375 Leverkusen (DE)
(74) Vertreter: Kahlhöfer, Hermann, Dipl.-Phys.
(86) Internationale Anmeldenummer: EP9902586
(87) Internationale Veröffentlichungsnummer: WO9956010

(56) Entgegenhaltungen:
- DE-A- 3 719 773
- US-A- 3 907 708

## Beschreibung

Die Erfindung betrifft ein Verfahren zur Herstellung eines konischen Wabenkörpers nach dem Oberbegriff des Anspruchs 1 und einen konischen Wabenkörper nach dem Oberbegriff des Anspruchs 11. Solche Wabenkörper werden insbesondere als Katalysator-Trägerkörper in Abgassystemen von Kraftfahrzeugen mit Verbrennungsmotor eingesetzt.

Ein solcher konischer Wabenkörper, mit einer Achse und einem bezüglich dieser konischen Mantelrohr, in das ein nach Art einer Evolvente um die Achse geschlungenes Folienpaket eingepaßt ist, ist beispielsweise aus der EP 0 635 097 B1 bekannt. Der Folienpaketkörper weist eine Vielzahl aufeinandergeschichteter, teilweise strukturierter Blechfolien auf. Jede Blechfolie ist nach Art eines Kreisringsegmentes geformt, so daß sie von einem bezüglich eines Mittelpunktes etwa kreisförmigen äußeren Bogen und einem zu diesem konzentrisch, zwischen diesem und dem Mittelpunkt liegenden etwa kreisförmigen inneren Bogen begrenzt ist. Jede strukturierte Blechfolie hat Wellen. Die Wellung einer Blechfolie weist über das gesamte Blech keine konstante Wellhöhe auf. Die Wellhöhe muß sich ausgehend von einer kleineren Wellhöhe an dem kleineren, die Blechfolie begrenzenden Bogen, zu einer größeren Wellhöhe an dem größeren, die Blechfolie begrenzenden Bogen vergrößern. Hierbei muß das Verhältnis der Wellhöhen etwa dem Verhältnis der Wellen der Bogen entsprechen, damit bei Verschlingung der Blechfolien ein etwa konischer Wabenkorper entsteht.

Dazu werden die teilweise strukturierten bogenformigen Blechfolien, nach ihrer Schichtung und/oder Wicklung zu einem konischen Folienpaketkörper, welcher für ein Fluid durchströmbare Kanäle aufweist, in ein konisches Mantelrohr mit einer ersten und einer zweiten Stirnöffnung, wobei die erste Stirnöffnung einen großeren Lötprozeß. Die Häufigkeit der Verwendung der Klemmwerkzeuge ist zudem durch die Temperaturen im Lötofen begrenzt.

Schließlich sind aus oben zitierten EP 0 635 097 B1 zur Fixierung eines konischen Folienpaketkörpers Haltestrukturen bekannt, welche an dem konischen Mantelrohr angebracht sind. Die Haltestruktur kann vorzugsweise eine das Mantelrohr vollständig umlaufende Lippe sein, eine solche Lippe kann beispielsweise durch Umbördeln des Mantelrohrs gebildet werden, sie kann aber auch ein angeschweißtes, separates Bauteil sein. Eine andere Möglichkeit für die Haltestruktur ist ein mit dem konischen Mantelrohr stoffschlüssig verbundener, insbesondere verschweißter, die Endfläche überragender Bugel Ein solcher Bügel ist auf der Endfläche zentriert angeordnet, so daß er ihren Mittelpunkt berührt. Ein solchermaßen angeordneter Bügel wirkt sich indes nachteilig, insbesondere auf die Strömungscharakteristik des zu reinigenden Abgases, aus.

Der Erfindung liegt die Aufgabe zugrunde, einen konischen Wabenkörper sowie ein Verfahren zu seiner Herstellung anzugeben, wobei mit einer möglichst einfachen Fixierung eines konischen Folienpaketkörpers in einem konischen Mantelrohr eine bessere Herstellbarkeit und/oder Haltbarkeit des konischen Wabenkörpers erzielt werden soll.

Diese Aufgabe wird erfindungsgemäß durch ein Verfahren mit den Merkmalen im Anspruch 1 sowie durch einen konischen Wabenkörper mit den Merkmalen nach Anspruch 11 gelöst.

Dadurch, daß im konischen Mantelrohr beabstandet zu seinen Stirnöffnungen Klemmhilfen angeordnet und so ausgelegt sind, daß sie wenigstens abschnittsweise Ringformen aufweisen. wird die Herstellung des konischen Wabenkörpers vereinfacht, wobei gleichzeitig das spätere Einschweißen in ein Abgassystem erleichtert wird, da die Enden frei von zusätzlichen Einbauten sind. Zusätzlich wird die Haltbarkeit des fertigen Korpers verbessert.

Dazu weist das Mantelrohr in einer ersten Ausführungsform beabstandet zur ersten Stirnöffnung auf seiner Innenseite einen mechanisch fixierbaren Ring oder zumindest mechanisch fixierbare Segmente eines Rings auf, wodurch der konische Wabenkörper insbesondere auch preiswert herstellbar ist.

Alternativ weist das Mantelrohr beabstandet zur ersten Stirnöffnung eine Einschnürung auf, wodurch, wie auch bei den Lösungen mit einem Ring, eine Art Luftspaltisolierung entsteht, welche dazu führt, daß die Temperatur des Mantelrohres beim Lastbetrieb in einem Kraftfahrzeug nicht zu sehr ansteigt.

Das Mantelrohr kann auch beabstandet zur ersten Stirnöffnung eine Außensicke aufweisen in der ein vorgespannter Ring reversibel mechanisch oder irreversibel fügetechnisch anordbar ist, wodurch, wie auch bei den anderen Lösungen, die Stirnöffnungen des Mantelrohres frei bleiben und sich gut und leicht mit anderen Komponenten eines Abgassystems verschweißen lassen.

Das Mantelrohr kann auch beabstandet zur ersten Stirnöffnung eine Innensicke aufweisen, wobei nach Einbringung des Folienpaketkörpers in das Mantelrohr eine Axialkraft auf das Mantelrohr ausgeübt wird, wobei sich die Innensicke so verformt, daß der Folienpaketkörper im Mantelrohr fixiert wird. Durch eine zunächst nur relativ flach ausgebildete Innensicke lassen sich auch Folienpaketkörper mit einer insbesondere hohen Vorspannung leicht in das Mantelrohr einbringen und gleichwohl gut fixieren.

Eine weitere Lösung sieht vor, daß das Mantelrohr beabstandet zu den Stirnöffnungen einen Außenabsatz in der Axialbreite des Folienpaketkörpers aufweist, womit sich diese Lösung neben einer besseren Einschweißbarkeit, insbesondere durch eine gute mechanische Haltbarkeit im fertigen Zustand des konischen Wabenkorpers auszeichnet.

Schließlich kann das Mantelrohr und der Folienpaketkörper ein Feder-Nut-System aufweisen, wobei das Mantelrohr beabstandet zu den Stirnöffnungen im Bereich der Axialbreite des Folienpaketkörpers wenigstens eine Außensicke aufweist, und die zumindest teilweise strukturierten bogenförmigen Blechfolien so herstellbar sind, daß seitlich am Folienpaketkörper wenigstens eine den Folienpaketkörper zumindest abschnittsweise umlaufende Rastnase ausgebildet ist. Durch die Fixierung mittels eines Feder-Nut-Systemes ist in vorteilhafter Weise insbesondere ein Durchströmen des Abgases durch den gesamten Querschnitt des konischen Wabenkörpers sowie eine vollständige Weiterleitung des Abgases in einen gegebenenfalls vor- oder nachgeordneten zylindrischen Wabenkörper gewährleistbar.

Mit diesen erfindungsgemäß bevorzugten Lösungen läßt sich also ein konischer Folienpaketkorper in einem konischen Mantelrohr einfach und wirkungsvoll fixieren und unter Erhöhung seiner mechanischen Haltbarkeit im fertigen Zustand kostengünstig herstellten.

Zusätzliche Einzelheiten und weitere Vorteile werden nachfolgend anhand einiger bevorzugter Ausfuhrungsbeispiele in Verbindung mit den beigefügten Zeichnungen beschrieben. Darin zeigen:
- Figur 1: ein erstes Ausführungsbeispiel der Erfindung;
- Figur 2: ein zweites Ausführungsbeispiel der Erfindung;
- Figur 3: ein drittes Ausführungsbeispiel der Erfindung;
- Figur 4: ein viertes Ausführungsbeispiel der Erfindung;
- Figuren 5 bis 7: ein fünftes Ausführungsbeispiel der Erfindung;
- Figur 8: ein sechstes Ausführungsbeispiel der Erfindung; und
- Figuren 9 und 10: ein siebtes Ausführungsbeispiel der Erfindung.

Figur 1 zeigt ein erstes Ausführunesbeispiel der Erfindung. Der konische Wabenkörper 1 weist einen konischen Folienpaketkörper 2 und ein konisches Mantelrohr 3 auf Das Mantelrohr 3 hat eine erste 4 und eine zweite 5 Stirnöffnung. wobei die erste Stirnöffnung 4 einen größeren Durchmesser als die zweite Stirnöffnung 5 aufweist. Der Folienpaketkörper 2 ist in das Mantelrohr 3 einbringbar und fixierbar. Die Fixierung erfolgt mittels eines beabstandet zur ersten Stirnöffnung und auf der Innenseite 6 des Mantelrohrs 3 mechanisch fixierbaren Ringes 7. Alternativ können auch mechanisch fixierbare Segmente eines Ringes vorgesehen sein. Ein Folienpaketkörper 2 weist nach seiner Schichtung und/oder Wicklung und beim Einpressen in ein Mantelrohr eine gewisse Vorspannung auf. Aufgrund seiner Vorspannung springt der Folienpaketkörper 2 nach dem Einbringen in das konische Mantelrohr 3 hinter den Ring 7 und wird dadurch im Mantelrohr 3 fixiert.

Der in Figur 2 dargestellte konische Wabenkörper 1 unterscheidet sich von dem in Figur 1 dargestellten dahingehend, daß das Mantelrohr 3 beabstandet zur ersten Stirnöffnung 4 eine Einschnürung 8 aufweist. Der konische Folienpaketkörper 2 wird nach seiner Einbringung über die Einschnürung 8 hinweg durch diese in dem konischen Mantelrohr 3 fixiert.

Bei dem in Figur 3 dargestellten konischen Wabenkörper 1 ist in das Mantelrohr 3 beabstandet zur ersten Stirnöffnung 4 eine Sicke 11 zur Außenseite eingebracht. Nach Einbringung des konischen Folienpaketkörpers 2 wird in die Sicke 11 ein vorgespannter Ring 10 geklemmt, der den Folienpaketkörper 2 im Mantelrohr 3 fixiert. Während des Lötprozesses wird der Ring 10 am Mantelrohr 3 mitverlötet.

Bei dem in Figur 4 dargestellten konischen Wabenkörper 1 wird in das konische Mantelrohr 3 eine Sicke 11 zur Innenseite 6 eingebracht. Der aufgrund seiner Schichtung und/oder Wicklung eine Vorspannung aufweisende konische Folienpaketkörper 2 wird an der Innensicke 11 vorbei eingebracht, wobei er bedingt durch die Vorspannung aufspringt und so durch die Innensicke 11 im Mantelrohr 3 fixiert wird.

Die Innensicke 11 nach Figuren 5 bis 7 unterscheidet sich von der nach Figur 4 dahingehend, daß sie zunachst, wie in Figur 6 ersichtlich, nur relativ flach ausgebildet ist. Der konische Folienpaketkorper 2 wird über die Sicke in das konische Mantelrohr 3 eingebracht. Nach Einbringung wird eine Kraft axial zum konischen Mantelrohr 3 ausgeübt, wobei die Innensicke 11, wie in Figur 7 dargestellt, sich so verformt, daß der Folienpaketkörper 2 im Mantelrohr 3 fixiert wird.

Die Fixierung eines konischen Folienpaketkorpers 2 in einem konischen Mantelrohr 3 erfolgt bei dem in Figur 8 dargestellten konischen Wabenkörper 1 dadurch, daß das konische Mantelrohr 3 beabstandet zu den Stirnöffnungen 4, 5 einen Außenabsatz 12 in der Axialbreite des Folienpaketkorpers 2 aufweist Nach Beendigung der Einbringung des Folienpaketkorpers 2 wird dieses durch den Außenabsatz 12 im Mantelrohr 3 fixiert.

Figur 9 zeigt als weiteres Ausführungsbeispiel der Erfindung eine Fixierung mittels eines Feder-Nut-Systems 13, 14. Dazu weist das Mantelrohr 3 beabstandet zu den Stirnöffnungen 4, 5 im Bereich der Axialbreite des Folienpaketkörpers 2 wenigstens eine Außensicke 14 auf. Der dazu korrespondierende konische Folienpaketkörper 2 ist aus wie in Figur 10 dargestellten zumindest teilweise strukturierten bogenformigen Blechfolien 15 so hergestellt, daß seitlich am Folienpaketkörper 2 wenigstens eine den Folienpaketkörper 2 zumindest abschnittsweise umlaufende Rastnase 13 ausgebildet ist. Bei Einbringung eines solchen Folienpaketkörpers 2 gleiten die Rastnasen 13 in die Außensicke 14, so daß eine Fixierung mittels eines Feder-Nut-Systems erfolgt.

Die erfindungsgemäß bevorzugten Lösungen zeichnen sich in vorteilhafter Weise dadurch aus, daß konische Wabenkörper 1 mit einer erhöhten mechanischen Haltbarkeit kostengünstig hergestellt werden können. Durch die Varianten kann die Funktion des Randbereiches des konischen Wabenkörpers zudem gezielt beeinflußt werden. Insbesondere durch Sicken 9, 11, Einschnürungen 8, 12 und/oder Ringe 7, 10 entsteht beispielsweise ein Blendeneffekt, so daß die für ein Fluid durchströmbaren Kanale im Randbereich des Mantelrohrs 3 nicht oder schwach durchströmt werden. Dadurch entsteht eine Art Luftspaltisolierung, die dazu führt, daß die Temperatur des Mantelrohrs 3 beim Lastbetrieb in einem Kraftfahrzeug nicht zu sehr ansteigt.

### Bezugszeichenliste

- 1: konischer Wabenkörper
- 2: konischer Folienpaketkörper
- 3: konisches Mantelrohr
- 4: erste Stirnöffnung des Mantelrohrs 3
- 5: zweite Stirnöffnung des Mantelrohrs 3
- 6: Innenseite des Mantelrohrs 3
- 7: fixierbarer Ring
- 8: Einschnürung
- 9: Außensicke
- 10: vorgespannter Ring
- 11: Innensicke
- 12: Außenabsatz
- 13: Rastnase
- 14: Außensicke

## Patentansprüche

1. Verfahren zur Herstellung eines konischen Wabenkörpers (1), insbesondere Katalysator-Trägerkörpers für Kraftfahrzeuge, aus zumindest teilweise strukturierten bogenförmigen Blechfolien (15), die nach ihrer Schichtung und/oder Wickelung zu einem konischen Folienpaketkörper (2), welcher für ein Fluid durchströmbare Kanale aufweist, in ein konisches Mantelrohr (3) mit einer ersten (4) und einer zweiten Stirnöffnung (5), wobei die erste Stirnöffnung (4) einen größeren Durchmesser als die zweite Stimöffnung (5) aufweist, eingebracht, durch mechanische Klemmhilfen (7; 8; 9, 10; 11; 12; 13, 14) fixiert und anschließend zumindest partiell miteinander und mit dem Mantelrohr (3) fügetechnisch verbunden werden, **dadurch gekennzeichnet, daß** die Klemmhilfen (7; 8; 9, 10; 11; 12; 13, 14) im Mantelrohr (3) beabstandet zu den Stirnöffnungen (4, 5) angeordnet und so ausgelegt sind, daß sie wenigstens abschnittsweise Ringform aufweisen.

2. Verfahren zur Herstellung eines konischen Wabenkörpers (1) nach Anspruch 1, **dadurch gekennzeichnet, daß** das Mantelrohr (3) beabstandet zur ersten Stirnöffnung (4) auf seiner Innenseite (6) einen mechanisch fixierbaren Ring (7) oder zumindest mechanisch fixierbare Segmente eines Rings aufweist.

3. Verfahren zur Herstellung eines konischen Wabenkörpers (1) nach Anspruch 1, **dadurch gekennzeichnet, daß** das Mantelrohr (3) beabstandet zur ersten Stirnöffnung (4) eine Einschnürung (8) aufweist.

4. Verfahren zur Herstellung eines konischen Wabenkörpers (1) nach Anspruch 1, **dadurch gekennzeichnet, daß** das Mantelrohr (3) beabstandet zur ersten Stirnöffnung (4) eine Außensicke (9) aufweist, in der ein vorgespannter Ring (10) reversibel mechanisch oder irreversibel fügetechnisch anordbar ist.

5. Verfahren zur Herstellung eines konischen Wabenkörpers (1) nach Anspruch 1, **dadurch gekennzeichnet, daß** das Mantelrohr (3) beabstandet zur ersten Stirnöffnung (4) eine Innensicke (11) aufweist.

6. Verfahren zur Herstellung eines konischen Wabenkörper (1) nach Anspruch 5, **dadurch gekennzeichnet, daß** nach Einbringung des Folienpaketkörpers (2) in das Mantelrohr (3) eine Axialkraft auf das Mantelrohr (3) ausgeübt wird, wobei sich die Innensicke (11) so verformt, daß der Folienpaketkörper (2) im Mantelrohr (3) fixiert wird.

7. Verfahren zur Herstellung eines konischen Wabenkörpers (1) nach Anspruch 1, **dadurch gekennzeichnet, daß** das Mantelrohr (3) beabstandet zu den Stirnöffnungen (4, 5) einen Außenabsatz (12) in der Axialbreite des Folienpaketkörpers (2) aufweist.

8. Verfahren zur Herstellung eines konischen Wabenkörpers (1) nach Anspruch 1, **dadurch gekennzeichnet, daß** Mantelrohr (3) und Folienpaketkörper (2) ein Feder-Nut-System (13, 14) aufweisen.

9. Verfahren zur Herstellung eines konischen Wabenkörpers (1) nach Anspruch 8. **dadurch gekennzeichnet, daß** das Mantelrohr (3) beabstandet zu den Stirnöffnungen (4, 5) im Bereich der Axialbreite des Folienpaketkörpers (2) wenigstens eine Außensicke (14) aufweist.

10. Verfahren zur Herstellung eines konischen Wabenkörpers (1) nach Anspruch 8 oder 9, **dadurch gekennzeichnet, daß** die zumindest teilweise strukturierten bogenförmigen Blechfolien (15) so herstellt werden, daß seitlich am Folienpaketkörper (2) wenigstens eine den Folienpaketkörper (2) zumindest abschnittsweise umlaufende Rastnase (13) ausgebildet ist.

11. Konischer Wabenkörpers (1), insbesondere Katalysator-Trägerkörper für Kraftfahrzeuge, aus zumindest teilweise strukturierten bogenförmigen Blechfolien (15), die nach ihrer Schichtung und/oder Wickelung zu einem konischen Folienpaketkörper (2), welcher für ein Fluid durchströmbare Kanäle aufweist, in ein konisches Mantelrohr (3) mit einer ersten (4) und einer zweiten Stirnöffnung (5), wobei die erste Stirnöffnung (4) einen größeren Durchmesser als die zweite Stirnöffnung (5) aufweist, einbringbar, durch mechanische Klemmhilfen (7; 8; 9, 10; 11; 12; 13, 14) fixierbar und anschließend zumindest partiell miteinander und mit dem Mantelrohr (3) fügetechnisch verbindbar sind, **dadurch gekennzeichnet, daß** die Klemmhilfen (7; 8, 9, 10; 11; 12; 13, 14) im Mantelrohr (3) beabstandet zu den Stirnöffnung (4, 5) angeordnet und so ausgelegt sind, daß sie wenigstens abschnittsweise Ringform aufweisen.

12. Konischer Wabenkörper (1) nach Anspruch 11, **dadurch gekennzeichnet, daß** das Mantelrohr (3) beabstandet zur ersten Stirnöffnung (4) auf seiner Innenseite (6) einen mechanisch fixierbaren Ring (7) oder zumindest mechanisch fixierbare Segmente eines Rings aufweist.

13. Konischer Wabenkörper (1) nach Anspruch 11, **dadurch gekennzeichnet, daß** das Mantelrohr (3) beabstandet zur ersten Stirnöffnung (4) eine Einschnürung (8) aufweist.

14. Konischer Wabenkörper (1) nach Anspruch 11, **dadurch gekennzeichnet, daß** das Mantelrohr (3) beabstandet zur ersten Stirnöffnung (4) eine Außensicke (9) aufweist, in der ein vorgespannter Ring (10) reversibel mechanisch oder irreversibel fügetechnisch anordbar ist.

15. Konischer Wabenkörper (1) nach Anspruch 11, **dadurch gekennzeichnet, daß** das Mantelrohr (3) beabstandet zur ersten Stirnöffnung (4) eine Innensicke (11) aufweist.

16. Konischer Wabenkörper (1) nach Anspruch 11, **dadurch gekennzeichnet, daß** das Mantelrohr (3) beabstandet zu den Stirnöffnungen (4, 5) einen Außenabsatz (12) in der Axialbreite des Folienpaketkörpers (2) aufweist.

17. Konischer Wabenkörper (1) nach Anspruch 11, **dadurch gekennzeichnet, daß** Mantelrohr (3) und Folienpaketkörper (2) ein Feder-Nut-System (13, 14) aufweisen.

18. Konischer Wabenkörper (1) nach Anspruch 17, **dadurch gekennzeichnet, daß** das Mantelrohr (3) beabstandet zu den Stirnöffnungen (4, 5) im Bereich der Axialbreite des Folienpaketkörpers (2) wenigstens eine Außensicke (14) aufweist.

19. Konischer Wabenkörper (1) nach Anspruch 17 oder 18, **dadurch gekennzeichnet, daß** die zumindest teilweise strukturierten bogenförmigen Blechfolien (15) so herstellbar sind, daß seitlich am Folienpaketkörper (2) wenigstens eine den Folienpaketkörper (2) zumindest abschnittsweise umlaufende Rastnase (13) ausgebildet ist.

## Claims

1. A method for producing a conical honeycomb body (1), in particular a catalyst carrier body for motor vehicles, consisting of at least partially structured arcuate sheet-metal foils (15), which, after being layered and/or wound to form a conical foil package assembly (2) which has channels for a fluid to flow therethrough, is introduced into a conical casing tube (3) having a first (4) and a second end opening (5), wherein the first end opening (4) has a greater diameter than the second end opening (5), is fixed by mechanical clamping aids (7; 8; 9; 10; 11; 12; 13; 14), and then connected at least partially to one another and to the casing tube (3) by a joining technique, **characterised in that** the clamping aids (7; 8; 9; 10; 11; 12; 13; 14) are arranged in the casing tube (3) at a distance from the end openings (4, 5) and are so designed that they are of annular shape at least in sections.

2. A method for producing a conical honeycomb body (1) according to Claim 1, **characterised in that** the casing tube (3), at a distance from the first end opening (4) and on its inner side (6), has a mechanically fixable ring (7) or at least mechanically fixable segments of a ring.

3. A method for producing a conical honeycomb body (1) according to Claim 1, **characterised in that** the casing tube (3), at a distance from the first end opening (4), has a constriction (8).

4. A method for producing a conical honeycomb body (1) according to Claim 1, **characterised in that** the casing tube (3), at a distance from the first end opening (4), has an outer bead (9) in which a prestressed ring (10) can be arranged in a reversibly mechanical manner or by an irreversible joining technique.

5. A method for producing a conical honeycomb body (1) according to Claim 1, **characterised in that** the casing tube (3), at a distance from the first end opening (4), has an inner bead (11).

6. A method for producing a conical honeycomb body (1) according to Claim 5, **characterised in that** after the foil package assembly (2) has been introduced into the casing tube (3), an axial force is exerted upon the casing tube (3), the inner bead (11) being deformed in such a way that the foil package assembly (2) becomes fixed in the casing tube (3).

7. A method for producing a conical honeycomb body (1) according to Claim 1, **characterised in that** the casing tube (3), at a distance from the end openings (4, 5), has an outer shoulder (12) in the axial width of the foil package assembly (2).

8. A method for producing a conical honeycomb body (1) according to Claim 1, **characterised in that** the casing tube (3) and the foil package assembly (2) have a tongue-and-groove system (13, 14).

9. A method for producing a conical honeycomb body (1) according to Claim 8, **characterised in that** the casing tube (3), at a distance from the end openings (4, 5) in the region of the axial width of the foil package assembly (2), has at least one outer bead (14).

10. A method for producing a conical honeycomb body (1) according to Claim 8 or Claim 9, **characterised in that** the at least partially structured arcuate sheet-metal foils (15) are produced in such a way that at the side of the foil package assembly (2) there is at least one detent (13) running at least around sections of the foil package assembly (2).

11. A conical honeycomb body (1), in particular a catalyst carrier body for motor vehicles, consisting of at least partially structured arcuate sheet-metal foils (15), which, following layering and/or winding to form a conical foil package assembly (2) which has channels for a fluid to flow therethrough, can be introduced into a conical casing tube (3) with a first (4) and a second (5) end opening, wherein the first end opening (4) is of greater diameter than the second end opening (5), can be fixed by mechanical clamping aids (7; 8; 9; 10; 11; 12; 13; 14) and then at least partially connected to each other and to the casing tube (3) by a joining technique, **characterised in that** the clamping aids (7; 8; 9; 10; 11; 12; 13; 14) are arranged in the casing tube (3) at a distance from the end opening (4, 5) and are so designed that they are of annular shape at least in sections.

12. A conical honeycomb body (1) according to Claim 11, **characterised in that** the casing tube (3), at a distance from the first end opening (4), and on its inner side (6), has a mechanically fixable ring (7) or at least mechanically fixable segments of a ring.

13. A conical honeycomb body (1) according to Claim 11, **characterised in that** the casing tube (3), at a distance from the first end opening (4), has a constriction (8).

14. A conical honeycomb body (1) according to Claim 11, **characterised in that** the casing tube (3), at a distance from the first end opening (4), has an outer bead (9) in which a prestressed ring (10) can be arranged in reversibly mechanical manner or in an irreversible joining manner.

15. A conical honeycomb body (1) according to Claim 11, **characterised in that** the casing tube (3), at a distance from the first end opening (4), has an inner bead (11).

16. A conical honeycomb body (1) according to Claim 11, **characterised in that** the casing tube (3), at a distance from the end openings (4, 5), has an outer shoulder (12) in the axial width of the foil assembly (2).

17. A conical honeycomb body (1) according to Claim 11, **characterised in that** the casing tube (3) and foil package assembly (2) have a tongue-and-groove system (13, 14).

18. A conical honeycomb body (1) according to Claim 17, **characterised in that** the casing tube (3), at a distance from the end openings (4, 5), in the region of the axial width of the foil package assembly (2), has at least one outer bead (14).

19. A conical honeycomb body (1) according to Claim 17 or Claim 18, **characterised in that** the at least partially structured arcuate sheet-metal foils (15) can be produced in such a way that to the side of the foil package assembly (2) there is at least one detent (13) running around at least sections of the foil package assembly (2).

## Revendications

1. Procédé destiné à la fabrication d'un corps alvéolaire conique (1), notamment d'un corps support de catalyseur pour véhicules automobiles, de feuilles de tôle (15) en forme d'arc au moins partiellement structurées qui après leur empilage et/ou enroulement en un corps de paquet de feuilles coniques (2), le corps de paquet de feuilles coniques (2) présentant des canaux pouvant être traversés par un fluide, sont introduites dans un tube d'enveloppe (3) conique avec un premier (4) et un deuxième orifice frontal (5), le premier orifice frontal (4) ayant un plus grand diamètre que le deuxième orifice frontal (5), sont fixées au moyen d'aides de serrage (7; 8; 9; 10; 11; 12; 13; 14) et ensuite reliées au moins partiellement les unes aux autres et au tube d'enveloppe (3) par technique de jointoiement, **caractérisé en ce que** les aides de serrage (7; 8 ; 9 ; 10 ; 11 ; 12 ; 13 ; 14) sont agencées à distance des orifices frontaux (4, 5) dans le tube d'enveloppe (3) et sont conçues de telle manière qu'elles présentent au moins par sections une forme annulaire.

2. Procédé destiné à la fabrication d'un corps alvéolaire conique (1) selon la revendication 1, **caractérisé en ce que** le tube d'enveloppe (3) présente à distance du premier orifice frontal (4) à sa face intérieure (6) un anneau (7) pouvant être fixé de façon mécanique ou présente au moins des segments d'un anneau pouvant être fixés de façon mécanique.

3. Procédé destiné à la fabrication d'un corps alvéolaire conique (1) selon la revendication 1, **caractérisé en ce que** le tube d'enveloppe (3) présente un amincissement (8) à distance du premier orifice frontal (4).

4. Procédé destiné à la fabrication d'un corps alvéolaire conique (1) selon la revendication 1, **caractérisé en ce que** le tube d'enveloppe (3) présente une moulure extérieure (9) à distance du premier orifice frontal (4), dans laquelle un anneau précontraint (10) peut être agencé de manière réversible mécanique ou irréversible par technique de jointoiement.

5. Procédé destiné à la fabrication d'un corps alvéolaire conique (1) selon la revendication 1, **caractérisé en ce que** le tube d'enveloppe (3) présente à distance du premier orifice frontal (4) une moulure intérieure (11).

6. Procédé destiné à la fabrication d'un corps alvéolaire conique (1) selon la revendication 5, **caractérisé en ce qu'**après l'introduction du corps de paquet de feuilles (2) dans le tube d'enveloppe (3) une force axiale est exercée sur le tube d'enveloppe (3), la moulure intérieure (11) se déformant de telle manière que le corps de paquet de feuilles (2) est fixé dans le tube d'enveloppe.

7. Procédé destiné à la fabrication d'un corps alvéolaire conique (1) selon la revendication 1, **caractérisé en ce que** le tube d'enveloppe (3) présente à distance des orifices frontaux (4, 5) une saillie extérieure (12) dans la largeur axiale du corps de paquet de feuilles (2).

8. Procédé destiné à la fabrication d'un corps alvéolaire conique (1) selon la revendication 1, **caractérisé en ce que** le tube d'enveloppe (3) et le corps de paquet de feuilles (2) présentent un système de languette et rainure (13, 14).

9. Procédé destiné à la fabrication d'un corps alvéolaire conique (1) selon la revendication 8, **caractérisé en ce que** le tube d'enveloppe (3) présente à distance des orifices frontaux (4, 5) dans la zone de la largeur axiale du corps de paquet de feuilles (2) au moins une moulure extérieure.

10. Procédé destiné à la fabrication d'un corps alvéolaire conique (1) selon la revendication 8 ou 9, **caractérisé en ce que** les feuilles de tôle (15) en forme d'arc au moins partiellement structurées sont fabriquées de telle manière qu'au moins une protubérance d'arrêt (13) entourant au moins par sections le corps de paquet de tôles (2) est réalisée latéralement sur le corps de paquet de tôles (2).

11. Corps alvéolaire conique (1), notamment corps support de catalyseur pour véhicules automobiles, de feuilles de tôle (15) en forme d'arc au moins partiellement structurées qui après leur empilage et/ou enroulement en un corps de paquet de feuilles coniques (2), le corps de paquet de feuilles coniques (2) présentant des canaux pouvant être traversés par un fluide, peuvent être introduites dans un tube d'enveloppe (3) conique avec un premier (4) et un deuxième orifice frontal (5), le premier orifice frontal (4) ayant un plus grand diamètre que le deuxième orifice frontal (5), peuvent être fixées à l'aide d'aides de serrage (7; 8; 9; 10; 11; 12; 13; 14) et ensuite être reliées au moins partiellement les unes aux autres et au tube d'enveloppe (3) par technique de jointoiement, **caractérisé en ce que** les aides de serrage (7; 8 ; 9 ; 10 ; 11 ; 12 ; 13 ; 14) sont agencées à distance des orifices frontaux (4, 5) dans le tube d'enveloppe (3) et sont conçues de telle manière qu'elles présentent au moins par sections une forme annulaire.

12. Corps alvéolaire conique (1) selon la revendication 11, **caractérisé en ce que** le tube d'enveloppe (3) présente à distance du premier orifice frontal (4) sur sa face intérieure (6) un anneau (7) pouvant être fixé de manière mécanique ou présente au moins des segments d'un anneau pouvant être fixés mécaniquement.

13. Corps alvéolaire conique (1) selon la revendication 11, **caractérisé en ce que** le tube d'enveloppe (3) présente à distance du premier orifice frontal (4) un amincissement (8).

14. Corps alvéolaire conique (1) selon la revendication 11, **caractérisé en ce que** le tube d'enveloppe (3) présente à distance du premier orifice frontal (4) une moulure extérieure (9), dans laquelle un anneau (10) précontraint peut être agencé de manière réversible mécanique ou irréversible par technique de jointoiement.

15. Corps alvéolaire conique (1) selon la revendication 11, **caractérisé en ce que** le tube d'enveloppe (3) présente une moulure intérieure (11) à distance du premier orifice frontal (4).

16. Corps alvéolaire conique (1) selon la revendication 11, **caractérisé en ce que** le tube d'enveloppe (3) présente à distance des orifices frontaux (4, 5) une saillie extérieure (12) dans la larguer axiale du corps de paquet de feuilles (2).

17. Corps alvéolaire conique (1) selon la revendication 11, **caractérisé en ce que** le tube d'enveloppe (3) et le corps de paquet de feuilles (2) présentent un système de languette et rainure (13, 14).

18. Corps alvéolaire conique (1) selon la revendication 17, **caractérisé en ce que** le tube d'enveloppe (3) présente à distance des orifices frontaux (4, 5) dans la zone de la largeur axiale du corps de paquet de feuilles (2) au moins une moulure extérieure (14).

19. Corps alvéolaire conique (1) selon la revendication 17 ou 18, **caractérisé en ce que** les feuilles de tôle (15) en forme d'arc au moins partiellement structurées peuvent être fabriquées de telle manière qu'au moins une protubérance d'arrêt entourant au moins par sections le corps de paquet de feuilles (2) est réalisée latéralement sur le corps de paquet de feuilles (2).
